# EUROPÄISCHE PATENTSCHRIFT

(11) **EP 0 527 393 B1**
(45) Veröffentlichungstag und Bekanntmachung des Hinweises auf die Patenterteilung: **27.03.1996**
(21) Anmeldenummer: 92112951.6
(22) Anmeldetag: 29.07.1992
(51) Int. Cl.: F15B 13/044

(54) **Magnetventil-Vorrichtung**
Solenoid valve apparatus
Dispositif d'électrovanne

(30) Priorität: 12.08.1991 DE 9109976 U
(43) Veröffentlichungstag der Anmeldung: 17.02.1993
(73) Patentinhaber: HEILMEIER & WEINLEIN Fabrik für Oel-Hydraulik GmbH & Co. KG, D-81608 München (DE)
(72) Erfinder: Obering, Rudolf Brunner, 8011 Baldham (DE)
(74) Vertreter: Grünecker, Kinkeldey, Stockmair & Schwanhäusser Anwaltssozietät

(56) Entgegenhaltungen:
- DE-A- 1 085 736
- FR-A- 2 171 342
- FR-A- 2 367 972
- US-A- 2 476 519

## Beschreibung

Die Erfindung betrifft eine Magnetventil-Vorrichtung der im Oberbegriff des Patentanspruchs 1 angegebenen Art.

Bei einer aus DE-B-10 85 736 bekannten Magnetventil-Vorrichtung gemäß Oberbegriff des Anspruchs 1 werden die beiden Ventilstößel über ein auf den Ventilstößelenden liegendes Querjoch beaufschlagt, an dem in einer mittigen Mulde der baulich vom Querjoch getrennte Schaft angreift. Der Schaft wird von einer Feder über den Anker druckbeaufschlagt und im Magnetkern geführt. Da das Querjoch kippen kann, lassen sich die Zeitpunkte nicht einstellen, zu denen während eines Ankerhubs die beiden Sitzventile betätigt werden. Das Sitzventil, das gerade den geringeren Widerstand leistet, wird zuerst, gegebenenfalls vollständig, betätigt. Daraus kann auch eine unerwünschte Querbelastung für den Schaft resultieren.

Bei einer Magnetventil-Vorrichtung gemäß FR-A-23 67 972 (Fig. 3) ist der Anker für je ein Paar Sitzventile als Ankerscheibe ausgebildet, die mit einem einstückig angeformten Schaft im Ventilgehäuse geführt ist und mit einer axial beabstandeten Ankerscheibe eines weiteren Paares von Sitzventilen eine Einheit bildet. Die Ventilstößel des einen Paares an Sitzventilen greifen mit vergrößerten Endscheiben in Hohlräume der Ankerscheibe ein und werden vom Magneten durch Ziehen beaufschlagt. In einer durch eine Feder eingestellten mittleren Hubstellung der Ankerscheibe ist das eine Sitzventil in seiner Absperrstellung, das andere hingegen in seiner Durchangsstellung. Bei Erregen des Betätigungsmagneten wird das offene Sitzventil weiter und das andere Sitzventil ebenfalls geöffnet. Die Endscheibe des dem letztgenannten Ventil zugeordneten Ventilstößels weist in der Mittelstellung relativ zu einer Gegenfläche der Ankerscheibe ein geringes Spiel auf. Es wird wegen der Bauweise ein sehr kräftiger und großvolumiger Betätigungsmagnet benötigt. Außerdem ist - da die Ankerscheibe mit dem Schaft in das Ventilgehäuse integriert ist - die Konstruktion des Ventilkörpers aufwendig.

Bei einer aus US-A-24 76 519 bekannten Magnetventil-Vorrichtung durchsetzt ein in den Anker eingeschraubter Stößel das Gehäuse der beiden Sitzventile. Am dem Betätigungsmagneten gegenüberliegenden Ende des Stößels ist ein Waagebalken vorgesehen, der an beiden Ventilstößeln angreift und durch eine auf den Stößel aufgeschraubte Mutter abgestützt ist. Es ergeben sich schwierig zu beherrschende Dichtbereiche und eine große Baulänge. Der Waagebalken kann relativ zum Stößel kippen, so daß weder eine synchrone noch eine zeitlich genau festlegbare Betätigung der Sitzventile bei einem Ankerhub gewährleistet ist.

Der Erfindung liegt die Aufgabe zugrunde, eine Magnetventil-Vorrichtung der eingangs genannten Art zu schaffen, die kompakt und baulich einfach ist sowie mit einem kleinen und leichten Betätigungsmagneten auskommt, wobei sich die Zeitpunkte, an denen Sitzventile während eines Magnethubs betätigt (geöffnet oder geschlossen) werden, exakt und reproduzierbar einstellen lassen.

Die gestellte Aufgabe wird erfindungsgemäß mit den im Patentanspruch 1 angegebenen Merkmalen gelöst.

Das in den Tauchankermagneten integrierte Übertragungsglied ermöglicht eine kompakte und einfache Bauweise mit widerstandsfähigen und einfachen Dichtbereichen zwischen dem Ventilgehäuse und dem Tauchankermagneten. Der im Magnetkern kippsicher geführte Querteil betätigt die beiden Sitzventile zu genau und reproduzierbar festlegbaren Zeitpunkten während eines Ankerhubs, d.h., unabhängig davon, ob die Sitzventile unterschiedliche Betätigungswidestände haben oder nicht oder ob eine negative Überdeckung gebraucht wird oder nicht. Es ist ferner zur Vermeidung von Hemmkräften bei der Bewegung des Übertragungsgliedes vorteilhaft, die Kippabstützung des Querteils über den Schaft zwischen den freien Enden der Ventilstößel und dem Anker zu bewerkstelligen. Es läßt sich ein kleiner, leichter und kostengünstiger Tauchankermagnet verwenden, denn durch die Nacheilung braucht der für beide Sitzventile vorgesehene gemeinsame Tauchankermagnet jeweils nur ein Sitzventil nach dem anderen zu betätigen. Solche Standard-Tauchankermagneten haben eine relativ steile Kennlinie über den Hub. Die Kraft reicht dann gerade aus, das erste Sitzventil problemlos zu öffnen. Das zweite Sitzventil wird erst geöffnet, wenn die Magnetkraft nach anfänglichem Ankerhub schon erheblich angewachsen ist, so daß die für das zweite Sitzventil nötige zusätzliche Kraft für den Magneten keine Rolle mehr spielt. Zudem wird ein oftmals aus anderen Gründen erwünschte negative Überdeckung erzielt. Bei den üblichen Magnethüben von 1,1 - 1,5mm reicht eine Nacheilung von 0,1 - 0,3mm aus, ohne daß dies auf die Ventilfunktion einen spürbaren Einfluß hätte.

Die Nacheilung zwecks Entlastung des Tauchankermagneten wird bei der Ausführungsform gemäß Anspruch 2 auf baulich einfache Weise erreicht. Der Zeitpunkt der oder die Position des Ankers bei der Betätigung des zweiten Sitzventils läßt sich von vornherein genau festlegen.

Aus den Ansprüchen 3 und 4 sind zwei Bauvarianten zu entnehmen, bei denen der Tauchankermagnet auf baulich einfache Weise durch die Nacheilung entlastet wird.

Bei der Ausführungsform gemäß Anspruch 5 ist ein gestaltfestes Übertragungsglied vorgesehen, das einfach herstellbar (Drehteil) ist und keine Drehsicherung benötigt.

Im Hinblick auf eine möglichst kompakte Bauweise ist die Ausführungsform gemäß Anspruch 6 zweckmäßig. Durch die Ausnehmung des Magnetkerns wird der Magnetschluß über den Kern nicht beeinträchtigt.

Bei der Ausführungsform gemäß Anspruch 7 ist das Übertragungsglied leichtgängig gelagert und trotzdem zuverlässig gegen unerwünschte Kippbewegungen gesichert.

Bei der Ausführungsform gemäß Anspruch 8 läßt sich ein preiswerter Tauchankermagnet verwenden, der nur flüssigkeitsdicht zu sein braucht und deshalb keine dicken oder schweren Gehäusewände oder Gehäuseteile benötigt. Außerdem ist er korrosionsfest. Anstelle eines nur flüssigkeitsdichten Tauchankermagneten könnte auch ein druckfester verwendet werden, der dem vollen Arbeitsdruck auszusetzen ist.

Anhand der Zeichnung wird eine Ausführungsform des Erfindungsgegenstandes erläutert. Es zeigt:
- Fig.1: als Blockschaltbild eine hydraulische Steuerung,
- Fig. 2: einen Teilschnitt einer Magnetventil-Vorrichtung,
- Fig. 3: einen Detailschnitt zu Fig. 2, und
- Fig. 4: einen Teilschnitt einer weiteren Ausführungsform, zu der auch Fig. 2 als Schnitt in der Schnittebene II-II paßt.

Eine hydraulische Steuerung H gemäß Fig. 1 weist einen Verbraucher V auf, beispielsweise einen doppeltwirkenden Hydraulikzylinder 5. Über Arbeitsleitungen 3, 4 ist der Verbraucher V mit einer Magnetventil-Vorrichtung M verbunden, an die eine Druckleitung 1 und eine Rücklaufleitung 2 angeschlossen ist. Die Magnetventil-Vorrichtung M weist zwei 4/2-Wege-Sitzventile S auf, deren jedes einen Betätigungsmagneten 7, 7' (Tauchankermagneten )an seinem Gehäuse 6, 6' besitzt. In den dargestellten Absperrstellungen werden die Ventile bei nicht erregten Betätigungsmagneten 7, 7' von Federn 8 gehalten (Haltestellung des Verbrauchers V). Bei Erregen des Betätigungsmagneten 7 wird die Druckleitung 1 mit der Arbeitsleitung 3 verbunden, während gleichzeitig die Arbeitsleitung 4 mit der Rücklaufleitung 2 verbunden ist. Der Zylinder 5 wird nach unten verstellt. Wird hingegen bei entregtem Betätigungsmagneten 7 der Betätigungsmagnet 7' erregt, dann wird die Druckleitung 1 mit der Arbeitsleitung 4 und die Rücklaufleitung 2 mit der Arbeitsleitung 3 verbunden. Der Zylinder 5 wird nach oben verstellt. In beiden Ventilen S sind die Betätigungsmagneten über Entlastungsverbindungen 2a mit der Rücklaufleitung 2 verbunden.

In Fig. 2 ist der Aufbau des linken 4/2-Wege-Sitzventils S von Fig. 1 verdeutlicht. Im Gehäuse 6 sind zwei nebeneinanderliegende Kammern 9, 10 vorgesehen. An einen Kammerteil 31 der linken Kammer 9 ist die Rücklaufleitung angeschlossen, an den Kammerteil 31 der rechten Kammer 10 die Arbeitsleitung 3. Ferner ist an die Kammer 9 die Arbeitsleitung 4 angeschlossen, während an die Kammer 10 direkt die Druckleitung 1 angeschlossen ist. In den Kammern 9, 10 sind Ventilpatronen P eingesetzt (strichliert angedeutet), deren Detailaufbau anhand der Fig. 3 erläutert werden wird. Von den Patronen P stehen an einer Gehäuseseite 13 zwei parallele Ventilstößel 11, 12 vor. Auf der Gehäuseseite 13 ist der Betätigungsmagnet 7 mit seinem Gehäuse 18 abgedichtet festgelegt. Er enthält eine Spule 14 sowie einen beweglichen Anker 15, der in einem Ankerrohr 16 verschiebbar geführt ist. Im unteren Ende des Ankerrohres 16 sitzt ein Kern 17 mit einer Ausgleichsbohrung 19, die eine untenliegende, offene Ausnehmung 20 mit dem oberen Teil des Ankerrohrs 16 verbindet. Der Betätigungsmagnet 7 ist ein handelsüblicher druckdichter oder ein flüssigkeitsdichter Naßtauchankermagnet.

Im Kern 17 ist ein Übertragungsglied G linear geführt, das aus einem Schaft 23 und einem unteren, beide Ventilstößel 11, 12 übergreifenden Querteil 24 besteht. Das Übertragungsglied G kann als Drehteil pilzförmig ausgebildet sein. Der Schaft 23 ist in einer Bohrung 21 des Kerns 17 verschiebbar mittels Gleitlagern 22 geführt und gegen ein Kippen abgestützt. Der Querteil 24 sitzt in der Ausnehmung 20 des Kerns 17, in die auch die Ventilstößel 11, 12 ragen.

Jede Patrone P in Fig. 2 ist ein 2/2-Wege-Sitzventil gemäß Fig. 3, wobei die Patrone P in ein in der Kammer 9 bzw. 10 vorgesehenes Innengewinde 25 eingeschraubt ist. Die Patrone P weist ein Oberteil 26a und Unterteil 26b auf. Im Unterteil 26b ist eine umlaufende Nut 27 vorgesehen, die über einen Kanal 28 mit einer innenliegenden Ventilkammer 29 verbunden ist. Relativ zu einem Ventilsitz 30 ist in der Ventilkammer 29 ein Ventilelement 32 verschiebbar, das an einem Hals 33 ein mit dem Ventilsitz 30 zusammenwirkendes Schließelement 34 trägt, zweckmäßigerweise mit einer kegeligen oder kugeligen Dichtfläche. Das Ventilelement 32 wird über eine Kugel 36 und ein Federwiderlager 37 von einer Schließfeder 38 im Kammerteil 31 beaufschlagt. Am Kammerteil 31 ist die Rücklaufleitung 2 an die Umfangsnut 27 die Arbeitsleitung 4 angeschlossen (s. Fig. 1 und 2). Im Ventilelement 32 verbindet ein Längskanal 35 den Kammerteil 31 mit einer Kammer 39, die im Oberteil 26a einen Dichteinsatz 40 enthält. Den Dichteinsatz 40 durchsetzt der Ventilstößel 11, der durch eine Bohrung 41 im Oberteil 26 und mit seinem freien Ende über die Gehäuseseite 13 ragt.

Das Ventil ist statisch weitgehend druckausgeglichen, so daß das Ventilelement 32 nur durch die Kraft der Schließfeder 38 geschlossen gehalten wird. Durch Druck auf den Ventilstößel 11 von oben wird das Ventil geöffnet. Die andere Patrone P ist gleich ausgebildet. Auch ihr Ventilstößel 12 steht mit seinem freien Ende vor. Bei der gezeigten Ausführungsform steht der Ventilstößel 12 um ein Maß X weniger vor als der Ventilstößel 11, der ggfs. direkt am Querteil 24 anliegt (negative Überdeckung).

Die Magnetventil-Vorrichtung M (Fig. 4), z.B. zur Steuerung des Verbrauchers V gemäß Fig. 1, weist zwei 4/2-Wege-Sitzventile in einem gemeinsamen Gehäuse 42 auf, an dem die in einem gemeinsamen Magnetblock 44 untergebrachten Betätigungsmagneten 7, 7' an der Gehäuseseite befestigt sind, an der die vier Ventilstößel 11, 12 zugänglich sind. Der Magnetblock 44 hat relativ dünne Außenwände 43 und eine dünne Trennwand 45 zwischen den beiden Betätigungsmagneten 7, 7'. Beide Betätigungsmagneten 7, 7' weisen im Kern 17 eine Ausnehmung 20 für den Querteil 24 des Übertragungsgliedes G auf, der beide Ventilstößel 11, 12 eines Paares der 4/2-Wege-Sitzventile beaufschlagt, wenn der Anker 15 nach unten gezogen wird. Ragt der Ventilstößel 14 weiter vor als der Ventilstößel 12, dann wird die Verbindung zum Rücklauf 2 früher geöffnet als die Verbindung von der Druckleitung 1 zur Arbeitsleitung 3. Der Magnet wird dadurch entlastet und kann relativ schwach und klein und leicht sein. Es ergibt sich eine kompakte Bauweise, weil das Gehäuse 42 und der Magnetblock 44 klein sind und weil die verschiedenen Kanäle zum Verknüpfen der Steuerfunktionen im Gehäuse 42 einfach unterbringbar sind. Fig. 2 kann als Schnitt in der Ebene II-II von Fig. 4 angesehen werden.

Da die Betätigungsmagneten und ihre beweglichen Komponenten zwar dem Hydraulikmedium ausgesetzt, jedoch durch die in den Fig. 2, 3 und 4 nicht dargestellten Entlastungsverbindungen 2a (s. Fig. 1) mit der Rücklaufleitung verbunden sind, kann jeder Betätigungsmagnet 7, 7' als preiswerter flüssigkeitsdichter Naßtauchankermagnet ausgebildet sein, der moderate Drücke bis zu 10 Bar klaglos verkraftet. Denkbar ist es aber auch, druckdichte Magneten zu verwenden, die dem Arbeitsdruck ausgesetzt sind.

## Patentansprüche

1. Magnetventil-Vorrichtung (M) mit wenigstens zwei in einem Gehäuse (6, 6', 42) nebeneinander angeordneten Wege-Sitzventilen mit je einem linear beweglichen Ventilstößel (11, 12), und mit einem am Gehäuse (6, 6', 42) mit zur Bewegungsrichtung der zueinander parallelen Ventilstößel (11, 12) paralleler Ankerhubrichtung befestigten Tauchankermagneten (7, 7'), von dessen in etwa auf die Mitte zwischen den Ventilstößeln (11, 12) ausgerichteten Anker (15) beide Ventilstößel (11, 12) gemeinsam mittels eines Querteils (24) beaufschlagbar sind, auf das die Ankerhubbewegung mittels eines in einer Bohrung (29) des Magnetkerns (17) geführten Schafts (23) übertragbar ist, **dadurch gekennzeichnet,** daß der Schaft (23) mit dem Querteil (24) ein in sich steifes, vorzugsweise einstückiges, umgekehrt-T-förmiges Übertragungsglied (G) bildet, das im Magnetkern (17) kippsicher abgestützt ist, daß der Schaft (23) vom Anker (15) direkt beaufschlagbar ist, und
daß beide Ventilstößel (11, 12) mittels des Querteils (24) gestaffelt aus Absperrstellungen bzw. Durchgangsstellungen der beiden Wege-Sitzventile entsprechenden Stellungen in Durchgangs- bzw. Absperrstellungen der beiden Wege-Sitzventile entsprechenden Stellungen verstellbar sind, wobei innerhalb des Ankerhubs der eine Ventilstößel (12 oder 11) mit einer relativen Nacheilung gegenüber dem anderen Ventilstößel (11 oder 12) beaufschlagt wird.

2. Magnetventil-Vorrichtung nach Anspruch 1, **dadurch gekennzeichnet,** daß die beiden Sitzventile weitgehend druckausgeglichen ausgebildet und durch je eine Schließfeder (28) entgegengesetzt zur Ankerhubrichtung bei Erregung des Tauchankermagneten (7, 7') in ihrer Absperrstellung haltbar sind, und daß in der Absperrstellung der Sitzventile zwischen den freien Enden der beiden Ventilstößel (11, 12) und ihren Anlageflächen am Querträger (24) unterschiedliche Abstände (Maß X) vorgesehen sind.

3. Magnetventil-Vorrichtung nach wenigstens einem der Ansprüche 1 oder 2, **dadurch gekennzeichnet,** daß die beiden Ventilstößel (11, 12) mit ihren freien Enden unterschiedlich weit über eine Gehäusefläche (13) überstehen.

4. Magnetventil-Vorrichtung nach einem der Ansprüche 1 oder 2 **dadurch gekennzeichnet,** daß die beiden Ventilstößel (11, 12) mit ihren freien Enden gleich weit über eine Gehäusefläche (13) überstehen, und daß Querteil (24) unterschiedlich weit von den freien Enden beabstandete Anlageflächen aufweist.

5. Magnetventil-Vorrichtung nach den Ansprüchen 1 bis 4, **dadurch gekennzeichnet,** daß das Übertragungsglied (G) pilzförmig mit einem scheibenförmigen Querteil (24) ausgebildet ist.

6. Magnetventil-Vorrichtung nach wenigstens einem der Ansprüche 1 bis 5, **dadurch gekennzeichnet,** daß der Querteil (24) in einer Ausnehmung (20) des Magnetkerns (17) versenkt angeordnet ist.

7. Magnetventil-Vorrichtung nach Anspruch 1, **dadurch gekennzeichnet**, daß in der Bohrung (21) des Magnetkerns (17) für den Schaft (23) wenigstens ein Führungslager (22), vorzugsweise zwei beabstandete Gleitlager, vorgesehen ist bzw. sind.

8. Magnetventil-Vorrichtung nach wenigstens einem der Ansprüche 1 bis 7, **dadurch gekennzeichnet,** daß jeder Tauchankermagnet (7, 7') ein flüssigkeitsdichter Naßmagnet ist.

## Claims

1. Solenoid valve apparatus (M) with at least two directional seat valves which are arranged one next to the other in a housing (6, 6', 42) and each have a linearly movable valve tappet (11, 12), and with a solenoid plunger magnet (7, 7') which is attached to the housing (6, 6', 42) with an armature travel direction which is parallel to the direction of the movement of the valve tappets (11, 12) which are parallel to one another, both valve tappets (11, 12) being capable of being acted on by the armature (15), aligned approximately with the centre between the valve tappets (11, 12), of the said solenoid plunger magnet (7, 7') together by means of a transverse component (24) onto which the travel movement of the armature can be transmitted by means of a shaft (23) which is guided in a hole (29) in the magnet core (17), characterized in that the shaft (23) forms, together with the transverse component (24), an inherently rigid, preferably integral transmission element (G), in the form of an inverted T, which is supported in the magnet core (17), secured against tilting, in such a way that the shaft (23) can be acted on directly by the armature (15), and in that both valve tappets (11, 12) can be adjusted in a staggered manner, by means of the transverse component (24), out of positions corresponding to shut-off positions or flow positions of the two directional seat valves into positions corresponding to flow positions or shut-off positions of the two directional seat valves, the one valve tappet (12 or 11) being acted on within the armature travel with a relative delay with respect to the other valve tappet (11 or 12).

2. Solenoid valve apparatus according to Claim 1, characterized in that the two seat valves are of largely pressure-equalized construction and can be held in their shut-off position by means of, in each case, one closing spring (28) counter to the direction of travel of the armature when the solenoid plunger magnet (7, 7') is excited, and in that, in the shut-off position of the seat valves, different intervals (dimension X) are provided between the free ends of the two valve tappets (11, 12) and their bearing faces on the transverse carrier (24).

3. Solenoid valve apparatus according to at least one of Claims 1 or 2, characterized in that the two valve tappets (11, 12) protrude beyond a housing face (13) with their free ends to different degrees.

4. Solenoid valve apparatus according to one of Claims 1 or 2, characterized in that the two valve tappets (11, 12) protrude beyond a housing face (13) with their free ends to the same degree, and in that the transverse component (24) has bearing faces which are at different distances from the free ends.

5. Solenoid valve apparatus according to Claims 1 to 4, characterized in that the transmission element (G) is of mushroom-shaped construction with a disc-shaped transverse component (24).

6. Solenoid valve apparatus according to at least one of Claims 1 to 5, characterized in that the transverse component (24) is arranged countersunk in a recess (20) in the magnet core (17).

7. Solenoid valve apparatus according to Claim 1, characterized in that at least one guide bearing (22), preferably two spaced sliding bearings, is or are provided in the hole (21) in the magnet core (17) for the shaft (23).

8. Solenoid valve apparatus according to at least one of Claims 1 to 7, characterized in that each solenoid plunger magnet (7, 7') is a fluid-tight wet magnet.

## Revendications

1. Appareil à électrovanne (M), avec au moins deux distributeurs à siège juxtaposés dans une cage (6, 6', 42) et respectivement munis d'un poussoir de soupape (11, 12), mobile linéairement, et d'un aimant à noyau plongeur (7, 7') fixé sur la cage (6, 6', 42), avec un sens de course d'induit parallèle au sens de déplacement des poussoirs de soupape (11, 12), parallèles entre eux, les deux poussoirs (11, 12) pouvant être sollicités conjointement, au moyen d'un élément transversal (24), par l'induit (15) de ces aimants, à peu près orienté au centre entre les deux poussoirs (11, 12), élément transversal sur lequel le mouvement de course d'induit peut être transmis au moyen d'une tige (23), guidée dans un trou (29) du noyau d'aimant (17), caractérisé en ce que la tige (23), avec l'élément transversal (24), forme un organe de transmission (G) en T inversé, rigide, monobloc de préférence, et supporté dans le noyau d'aimant (17) sans possibilité de basculement, en ce que La tige (23) peut être directement sollicitée par l'induit (15), en ce que les deux poussoirs de soupape (11, 12) peuvent se déplacer par échelons, au moyen de l'élément transversal (24), entre des positions correspondantes aux positions de verrouillage et/ou de passage des deux distributeurs à siège et des positions correspondantes aux positions de passage et/ou de verrouillage des deux distributeurs à siège, l'un des poussoirs (12 ou 11) étant sollicité avec un décalage relatif par rapport à l'autre poussoir (11 ou 12), dans le cadre de la course d'induit.

2. Appareil à électrovanne suivant la revendication 1, caractérisé en ce que les deux soupapes à siège sont largement compensées en pression et peuvent être respectivement maintenues dans leur position de verrouillage par un ressort de fermeture (28), dans le sens opposé au sens de la course d'induit, lors de l'excitation de l'aimant à noyau plongeur (7, 7'), et en ce que, dans la position de verrouillage des soupapes à siège, différentes distances (cote X) sont prévues entre les extrémités libres des deux poussoirs de soupape (11, 12) et leurs surfaces d'appui sur le support transversal (24).

3. Appareil à électrovanne suivant l'une au moins des revendications 1 ou 2, caractérisé en ce que les deux poussoirs de soupape (11, 12) dépassent différemment loin de la surface (13) de la cage par leurs extrémités libres.

4. Appareil à électrovanne suivant l'une des revendications 1 ou 2, caractérisé en ce que les deux poussoirs de soupape (11, 12) dépassent de la même distance de la surface (13) de la cage par leurs extrémités libres, et en ce que l'élément transversal (24) présente des surfaces d'appui différemment distantes des extrémités libres.

5. Appareil à électrovanne suivant les revendications 1 à 4, caractérisé en ce que l'organe de transmission (G) est réalisé en forme de champignon, avec un élément transversal (24) en forme de disque.

6. Appareil à électrovanne suivant l'une au moins des revendications 1 à 5, caractérisé en ce que l'élément transversal (24) est encastré dans un évidement (20) du noyau d'aimant (17).

7. Appareil à électrovanne suivant la revendication 1, caractérisé en ce qu'un palier-guide (22) au moins, deux paliers lisses distants l'un de l'autre de préférence, est et/ou sont prévu(s) pour la tige (23) dans le trou (21) du noyau d'aimant (17).

8. Appareil à électrovanne suivant l'une au moins des revendications 1 à 7, caractérisé en ce que chaque aimant à noyau plongeur (7, 7') est un aimant humide étanche aux liquides.
